# EUROPÄISCHE PATENTSCHRIFT

(11) **EP 1 287 250 B1**
(45) Veröffentlichungstag und Bekanntmachung des Hinweises auf die Patenterteilung: **23.11.2005**
(21) Anmeldenummer: 01944976.8
(22) Anmeldetag: 07.06.2001
(51) Int. Cl.: F02D 41/20, F02D 41/22, H01L 41/04

(54) **VERFAHREN ZUR ÜBERPRÜFUNG EINES KAPAZITIVEN STELLGLIEDES**
METHOD FOR TESTING A CAPACITIVE ACTUATOR
PROCEDE DE VERIFICATION D'UN ORGANE DE REGLAGE CAPACITIF

(30) Priorität: 08.06.2000 DE 10028353
(43) Veröffentlichungstag der Anmeldung: 05.03.2003
(73) Patentinhaber: SIEMENS AKTIENGESELLSCHAFT, 80333 München (DE)
(72) Erfinder: HIRN, Rainer, 93073 Neutraubling (DE); KÄSBAUER, Michael, 93073 Neutraubling (DE)
(86) Internationale Anmeldenummer: PCT/DE2001/002136
(87) Internationale Veröffentlichungsnummer: WO 2001/094768

(56) Entgegenhaltungen:
- DE-A- 19 711 903
- DE-A- 19 845 042
- DE-A- 19 910 388
- DE-A- 19 944 734
- GB-A- 1 540 216
- US-A- 4 608 958

## Beschreibung

Die Erfindung betrifft ein Verfahren zur Überprüfung eines kapazitiven Stellgliedes, insbesondere eines Stellgliedes für ein Kraftstoffeinspritzventil einer Brennkraftmaschine, auf ordnungsgemäße Funktion, nach dem Oberbegriff des Anspruchs 1 oder 2.

Die nicht vorveröffentlichte DE 199 10 388 mit älterem Zeitrang beschreibt ein Verfahren zur Überprüfung eines piezoelektrischen Stellgliedes, insbesondere für ein KraftstoffEinspritzventil, bei dem die aus Lade- und Entladestrom am Stellglied durch Vergleich mit Schwellwerten ermittelte Öffnungsdauer des Stellgliedes mit der Dauer des Steuersignals verglichen wird und damit die ordnungsgemäße Funktion des Stellgliedes diagnostiziert wird. Dieses Verfahren ist dann anwendbar, wenn Ladedauer und Entladedauer gleich lang sind, da andernfalls die Öffnungsdauer des Stellgliedes ungleich der Dauer des Steuersignals ist.

Zum Öffnen beispielsweise eines Kraftstoff-Einspritzventils einer Brennkraftmaschine muß eine elektrische Ladung auf das Stellglied aufgebracht werden, die zum Schließen des Einspritzventils wieder vom Stellglied entfernt werden muß. Die eingespritze Kraftstoffmenge ist bei konstantem Kraftstoffdruck, beispielsweise in einem Common-Rail-Kraftstoff-Einspritzsystem, hauptsächlich von der Einspritzdauer abhängig.

Beim Laden jedes kapazitiven Stellgliedes fließt ein Ladestrom in das Stellglied; dieses ist geladen, wenn der Ladestrom wieder zu null wird. Während des Ladevorgangs steigt die an ihm abfallende Stellgliedspannung auf einen bestimmten Wert an. Im geladenen Zustand fließt kein Strom, die Stellgliedspannung bleibt etwa konstant. Beim Entladen fließt ein Entladestrom aus dem Stellglied; dieses ist entladen, wenn der Entladestrom wieder zu null wird. Während des Entladevorgangs fällt die an ihm anliegende Stellgliedspannung wieder auf null Volt.

Aus DE 198 45 042 A1 ist ein Verfahren zur Diagnose eines kapazitiven Aktors bekannt, wobei dem Aktor ein vorgebbarer Energiebetrag zugeführt wird und durch Vergleich gemessener Werte von Aktorstrom, -spannung oder -ladung mit vorgegebenen Vergleichswerten auf fehlerhafte Funktionszustände des Aktors geschlossen wird.

Die nicht vorveröffentlichte DE 199 44 734 mit älterem Zeitrang beschreibt ein Verfahren zum Ansteuern eines kapazitiven Stellgliedes mit unterschiedlichen Lade- und Entladedauern. Je kürzer Lade- und Entladevorgänge sind, umso geräuschintensiver werden sie.

Die Steuervorgänge können durch interne oder externe Einflüsse so gestört werden, daß die auf das Stellglied aufgebrachte Ladung länger, als durch die von einem Motorsteuersystem ausgegebenen Steuersignale vorgegeben, auf dem Stellglied verbleibt und das Kraftstoffeinspritzventil für eine nicht definierte Dauer geöffnet bleibt, wodurch zu viel Kraftstoff eingespritzt wird.

Es ist Aufgabe der Erfindung, ein Verfahren zum Ansteuern eines kapazitiven Stellgliedes anzugeben, welches auf einfache Weise eine Überwachung der Stellgliedbetätigung auch für solche Ansteuervorgänge ermöglicht, bei denen Ladedauer und Entladedauer ungleich lang sind.

Diese Aufgabe wird erfindungsgemäß durch die in Anspruch 1 oder Anspruch 2 genannten Merkmale gelöst.

Der dem Stellglied zugeführte Ladestrom +Ip und der von ihm abgeführte Entladestrom -Ip oder die am Stellglied abfallendee Stellgliedspannung Up werden gemessen und mit Schwellwerten verglichen. Erfindungsgemäß werden vorgegebene oder ermittelte Zeiten (Dauern) für Steuersignal, Laden, Entladen und Stellglied-Betätigung zueinander in Beziehung gesetzt und mit einem vorgegebenen Grenzwert verglichen. Aus dem Vergleichsergebnis wird auf ordnungsgemäße oder gestörte Funktion des Stellgliedes geschlossen.

Nachstehend werden mehrere Ausführungsbeispiele der Erfindung anhand der einzigen Figur einer schematischen Zeichnung näher beschrieben. In der Zeichnung zeigen:
- Figur 1a: den zeitlichen Verlauf eines Steuersignals st,
- Figur 1b: den Verlauf des Lade- und des Entladestroms während einer Stellgliedansteuerung,
- Figur 1c: den Verlauf der Stellgliedspannung während einer Stellgliedansteuerung,
- Figur 1d: die Dauern von Steuersignal, Ladezeit, Entladezeit und Öffnungszeit während einer Stellgliedansteuerung bei einem ersten und dritten Ausführungsbeispiel, und
- Figur 1e: die Dauern von Steuersignal, Ladezeit, Entladezeit und Öffnungszeit während einer Stellgliedansteuerung bei einem zweiten und vierten Ausführungsbeispiel.

Figur 1a zeigt den Verlauf eines Steuersignals st für ein nicht dargestelltes, kapazitives Stellglied eines Kraftstoff-Einspritzventils einer Brennkraftmaschine für einen Kraftstoffeinspritzvorgang. Diese Steuersignale st werden von einem nicht dargestellten Motorsteuergerät als Ergebnis mehrerer Eingangsparameter wie Motordrehzahl, Last, Temperatur etc. ermittelt.

Das Steuersignal st beginnt zu einem Zeitpunkt t1 und endet zu einem Zeitpunkt t4. Die Differenz t4 - t1 entspricht der Dauer T1 dieses Steuersignals st. In der Zeichnung sind Zeiten bzw. Zeitpunkte angegeben; üblicherweise werden derartige Zeitpunkte für Beginn oder Ende von Signalen vom Motorsteuergerät jedoch in Kurbelwellenwinkeln (°KW) ausgegeben.

Gemäß Figur 1b wird das Stellglied ab dem Zeitpunkt t1 mit einem Ladestrom +Ip geladen. Dieser Ladestrom +Ip übersteigt zum Zeitpunkt t2 einen vorgegebenen, ersten Stromschwellwert S1, unterschreitet diesen zum Zeitpunkt t3 und wird anschließend zu Null. Ab dem Ende des Steuersignals st zum Zeitpunkt t4 wird das Stellglied mit einem Entladestrom Ip- entladen. Der Entladestrom -Ip unterschreitet zum Zeitpunkt t5 einen vorgegebenen, zweiten Stromschwellwert S2, überschreitet diesen wieder zum Zeitpunkt t6 und wird anschließend zu Null.

Figur 1c zeigt die am Stellglied anliegende Stellgliedspannung Up während eines Ansteuervorgangs. Diese steigt ab dem Beginn des Steuersignals st zum Zeitpunkt t1 an, überschreitet im Zeitpunkt t2 einen vorgegebenen, unteren Spannungsschwellwert S3 und im Zeitpunkt t3 einen vorgegebenen,oberen Spannungsschwellwert S4. Anschließend erreicht sie ihr Maximum, welches bis zum Ende des Steuersignals st im Zeitpunkt t4 beibehalten wird. Mit dem Ende des Steuersignals st fällt die Stellgliedspannung Up wieder, unterschreitet im Zeitpunkt t5 den oberenn Spannungsschwellwert S4 und im Zeitpunkt t6 den unteren Spannungsschwellwert S3, bevor sie wieder zu Null wird.

In einem ersten Ausführungsbeispiel gemäß Figur 1b und 1d wird ein Verfahren zur Überwachung eines kapazitiven Stellgliedes mittels vom Lade- bzw. Entladestrom Ip abgeleiteter, "gesteuerter" Größen von Ladedauer T2 und Entladedauer T3 beschrieben. Als gesteuerte Größen sind im folgenden solche Größen bezeichnet, die vom Beginn oder vom Ende des Steuersignals st an gemessen werden. Dies ist in jedem Fall die Größe T1 selbst, sowie in diesem Ausführungsbeispiel noch Ladedauer T2 und Entladedauer T3. Alle anderen Größen, die sowohl ab dem Über- oder Unterschreiten eines Schwellwertes gemessen werden, sind als "gemessene" Größen bezeichnet und mit einem Stern versehen. Dies ist in diesem Ausführungsbeispiel nur die Größe T4* (die Öffnungsdauer des von dem Stellglied betätigten Ventils), da sie beginnt, wenn der Ladestrom +Ip den ersten Stromschwellwert S1 unterschreitet. Sie endet im Zeitpunkt t6, in welchem der Entladestrom -Ip den zweiten Stromschwellwert S2 übersteigt.

Die Ladedauer T2 reicht vom Beginn des Steuersignals st im Zeitpunkt t1 bis zum Zeitpunkt t3, in welchem der Ladestrom +Ip den ersten Stromschwellwert S1 unterschreitet. Entsprechend reicht die Entladedauer T3 vom Ende des Steuersignals st im Zeitpunkt t4 bis zum Zeitpunkt t6, in welchem der Entladestrom -Ip den zweiten Stromschwellwert S2 übersteigt.

Wie Figur 1d zu entnehmen ist, gilt im funktionstüchtigen Zustand des Stellgliedes für die Größen T1 bis T4* folgende Beziehung: T2 + T4* = T1 + T3.

Weicht die Summe der Dauern T2 + T4 nicht um mehr als einen vorgegebenen Grenzwert X von der Summe der Dauern T1 + T3 ab:$\text{|T2 + T4* - T1 - T3| ≤ X,}$ so wird davon ausgegangen, daß das Stellglied und damit das Kraftstoffeinspritzventil ordnungsgemäß funktioniert.
Bei einem auftretenden Fehler - beispielsweise, wenn die Entladung verzögert einsetzt oder ausbleibt - würden sich die Dauern T3 und T4* um den gleichen Betrag ändern; das Gleichgewicht T2 + T4* = T1 + T3 bliebe erhalten und der Fehler würde nicht erkannt werden.

Die Ladedauer T2 und die Entladedauer T3 werden aber auch von der Motorsteuerung, abhängig von verschiedenen Parametern, berechnet und vorgegeben; diese Größen werden berechnet, gespeichert und sind deshalb bekannt. Darum werden bei diesem Ausführungsbeispiel diese berechneten Werte für Ladedauer T2 und Entladedauer T3 verwendet, um Funktionsfehler des Stellgliedes festzustellen.

Bei dem oben beschriebenen Fehler ändert sich dann nur die Dauer T4*, während die anderen Dauern T1, T2 und T3 vorgegeben sind; es wird:$\text{|T2 + T4*| > |T1 + T3| → |T2 + T4* - T1 - T3| > X.}$

Auf diese Weise kann der Fehler nun erkannt werden.

In einem zweiten Ausführungsbeispiel gemäß Figur 1b und 1e wird ein Verfahren zur Überwachung eines kapazitiven Stellgliedes ebenfalls mittels vom Lade- bzw. Entladestrom Ip abgeleiteter, aber "gemessener" Größen (Ladedauer T2*, Entladedauer T3* und Ventilöffnungsdauer T4*) beschrieben.

Die Ladedauer T2* beginnt, wenn der Ladestrom +Ip den ersten Schwellwert S1 übersteigt, also im Zeitpunkt t2; sie endet im Zeitpunkt t3, wenn der Ladestrom +Ip den ersten Schwellwert S1 wieder unterschreitet.

Die Entladedauer T3* beginnt, wenn der Entladestrom -Ip den zweiten Schwellwert S2 unterschreitet, also im Zeitpunkt t5; sie endet im Zeitpunkt t6, wenn der Entladestrom -Ip den zweiten Schwellwert S2 wieder übersteigt.
Bei diesem und dem weiter unten beschriebenen vierten Ausführungsbeispiel kann davon ausgegangen werden, daß in erster Näherung t2-t1 = t5-t4.

Bei dem oben beschriebenen Fehler ändert sich auch hier nur die Dauer T4*, und der Fehler kann erkannt werden:$\text{T2* + T4* > T1 + T3* → T2* + T4* - T1 - T3* > X.}$

In einem dritten Ausführungsbeispiel gemäß Figur 1c und 1d wird ein Verfahren zur Überwachung eines kapazitiven Stellgliedes mittels von der Stellgliedspannung Up abgeleiteter, "gesteuerter" Größen von Ladedauer T2 und Entladedauer T3 beschrieben.

Die Ladedauer T2 reicht vom Beginn des Steuersignals st im Zeitpunkt t1 bis zum Zeitpunkt t3, in welchem die Stellgliedspannung Up den oberen Spannungsschwellwert S3 übersteigt. Entsprechend reicht die Entladedauer T3 vom Ende des Steuersignals st im Zeitpunkt t4 bis zum Zeitpunkt t6, in welchem der Entladestrom -Ip den unteren Spannungsschwellwert S3 wieder unterschreitet.

Die Öffnungsdauer T4* des von dem Stellglied betätigten Ventils beginnt, wenn die Stellgliedspannung Up den oberen Spannungsschwellwert S4 übersteigt. Sie endet im Zeitpunkt t6, in welchem die Stellgliedspannung Up den unteren Spannungsschwellwert S3 wieder unterschreitet.

Auch bei diesem Ausführungsbeispiel werden für Lade- und Entladedauer wieder die vorgegebenen, gespeicherten Werte verwendet. Bei dem im ersten Ausführungsbeispiel erwähnten Fehler verhält sich das Verfahren nach diesem dritten Ausführungsbeispiel genauso wie das Verfahren nach dem ersten Ausführungsbeispiel.

In einem vierten Ausführungsbeispiel gemäß Figur 1c und 1e schließlich wird das Verfahren mittels von der Stellgliedspannung Up abgeleiteter, aber "gemessener" Größen (Ladedauer T2*, Entladedauer T3* und Ventilöffnungsdauer T4*) beschrieben.

Die Ladedauer T2* reicht vom Zeitpunkt t2, in welchem die Stellgliedspannung Up den unteren Spannungsschwellwert S3 übersteigt, bis zum Zeitpunkt t3, in welchem die Stellgliedspannung Up den oberen Spannungsschwellwert S4 übersteigt. Entsprechend reicht die Entladedauer T3* vom Zeitpunkt t5, in welchem die Stellgliedspannung Up den oberen Spannungsschwellwert S4 unterschreitet, bis zum Zeitpunkt t6, in welchem die Stellgliedspannung Up den unteren Spannungsschwellwert S3 wieder unterschreitet.

Die Öffnungsdauer T4* des von dem Stellglied betätigten Ventils beginnt auch bei diesem Ausführungsbeispiel, wenn die Stellgliedspannung Up den oberen Spannungsschwellwert S4 übersteigt, und endet im Zeitpunkt t6, in welchem die Stellgliedspannung Up den unteren Spannungsschwellwert S3 wieder unterschreitet.

Auch bei diesem vierten Ausführungsbeispiel ändert sich, wie bei dem zweiten Ausführungsbeispiel, bei dem oben beschriebenen Fehler nur die Dauer T4*, und der Fehler kann erkannt werden:$\text{|T2* + T4*| > |T1 + T3*| → |T2* + T4* - T1 - T3*| > X.}$

Die Fehler, welche mittels des beschriebenen Verfahrens erkannt werden können, sind folgende:
mit der ersten Methode, entsprechend dem ersten oder dritten Ausführungsbeispiel, bei der T1, T2 und T3 "gesteuerte" (berechnete und gespeicherte) Größen sind und T4 gemessen wird, lassen sich folgende Fehler feststellen:
- der Ladestrom +Ip oder der Entladestrom -Ip beginnt zu früh oder zu spät zu fließen;
- die Ladedauer T2 oder die Entladedauer T3 wird länger oder kürzer als der vorgegebene Wert.

In diesen vier Fällen bleiben die vorgegebenen Werte der Größen T1, T2 und T3 unverändert, aber T4 wird länger oder kürzer):$\text{|T2 + T4*| > |T1 + T3| → |T2 + T4* - T1 - T3| > X.}$

Mit der zweiten Methode, entsprechend dem zweiten oder vierten Ausführungsbeispiel, bei der T1 eine "gesteuerte" Größe ist und T2*, T3* und T4* gemessen werden, lassen sich folgende Fehler feststellen:
a) mit einer Genauigkeit wie bei der ersten Methode:
   alle Fehler, die nach der ersten Methode erfaßbar sind, wenn die gemessenen Werte T2* und T3* zusätzlich mit den gesteuerten Größen T2 und T3 verglichen werden; besteht keine Übereinstimmung, so wird dies als Fehler gewertet;
b) mit besserer Genauigkeit als bei der ersten Methode:
   der Ladestrom +Ip oder der Entladestrom -Ip beginnt zu früh oder zu spät zu fließen; dabei bleibt die Ladedauer T2* oder die Entladedauer T3* gleich lang, sie verschiebt sich nur nach vorne oder nach hinten, lediglich die Größe T4* ändert sich dabei:$\text{|T2* + T4*| > |T1 + T3*| → |T2* + T4* - T1 - T3*| > X.}$

Es lassen sich auch mehrere, gleichzeitig auftretende Fehler feststellen, deren Aufzählung allerdings infolge der Vielzahl ihrer Kombinationen zu lang wäre.

Wenn einer der aufgezählten Fehler auftritt, so wird beispielsweise bei einmaligem Auftreten keine Reaktion ausgelöst. Tritt er mehrmals auf, so muß dieses Stellglied (und bei einer Brennkraftmaschine wenigstens der zugehörige Zylinder) abgeschaltet werden. Es erfolgt dann bei vorhandenem OBD-System (On-Board-Diagnosis) beispielsweise bei jedem auftretenden Fehler ein Eintrag in ein Fehlerprotokoll, und es kann zusätzlich eine Warnlampe angeschaltet werden.

## Patentansprüche

1. Verfahren zur Überprüfung eines kapazitiven Stellgliedes, insbesondere für die Betätigung eines Kraftstoffeinspritzventils einer Brennkraftmaschine, welches mittels eines Steuersignals (st) einer Motorsteuerung gesteuert wird, auf ordnungsgemäße Funktion,
**dadurch gekennzeichnet,**
**daß** die gesteuerten Größen
- Dauer T1 des Steuersignals (st), von dessen Beginn (t1) bis zu dessen Ende (t4),
- Ladedauer T2 des Stellgliedes, die vom Beginn (t1) des Steuersignals (st) bis zu einem Zeitpunkt t3 reicht, in welchem der Ladestrom (+Ip) des Stellgliedes einen ersten Stromschwellwert (S1) unterschreitet oder die Ladespannung (Up) einen oberen Spannungsschwellwert (S4) überschreitet, und
- Entladedauer T3 des Stellgliedes, die vom Ende (t4) des Steuersignals (st) bis zu einem Zeitpunkt t6 reicht, in welchem der Entladestrom (-Ip) des Stellgliedes einen zweiten Stromschwellwert (S2) überschreitet oder die Stellgliedspannung (Up) einen unteren Spannungsschwellwert (S3) unterschreitet,
sowie die gemessene Größe
- Öffnungsdauer T4* = t6 - t3 eines von dem Stellglied betätigten Ventils
nach der Formel |T1 + T3 - T2 - T4*| ≤ X zueinander in Beziehung gesetzt werden, wobei X ein vorgegebener Grenzwert ist, und ein Fehler der Funktion des Stellgliedes diagnostiziert wird, wenn diese Formel nicht erfüllt wird, und
wobei als Ladedauer (T2) und Entladedauer (T3) von der Motorsteuerung vorgegebene und gespeicherte Werte herangezogen werden.

2. Verfahren zur Überprüfung eines kapazitiven Stellgliedes, insbesondere für die Betätigung eines Kraftstoffeinspritzventils einer Brennkraftmaschine, welches mittels eines Steuersignals (st) einer Motorsteuerung gesteuert wird, auf ordnungsgemäße Funktion,
**dadurch gekennzeichnet,**
**daß** die gesteuerte Größe
- Dauer T1 des Steuersignals (st), von dessen Beginn (t1) bis zu dessen Ende t4,
sowie die gemessenen Größen
- Ladedauer T2* des Stellgliedes, die zu einem Zeitpunkt (t2) beginnt, wenn der Ladestrom (+Ip) des Stellgliedes einen ersten Stromschwellwert (S1) überschreitet oder die Stellgliedspannung (Up) einen unteren Spannungsschwellwert (S3) überschreitet, und zu einem Zeitpunkt (t3) endet, in welchem der Ladestrom (+Ip) des Stellgliedes den ersten Stromschwellwert (S1) wieder unterschreitet oder die Ladespannung (Up) einen oberen Spannungsschwellwert (S4) überschreitet,
Entladedauer T3* des Stellgliedes, die zu einem Zeitpunkt (t5) beginnt, wenn der Entladestrom (-Ip) des Stellgliedes den zweiten Stromschwellwert (S2) unterschreitet oder die Stellgliedspannung (Up) den oberen Spannungsschwellwert (S4) unterschreitet, und zu einem Zeitpunkt t6 endet, in welchem der Entladestrom (-Ip) des Stellgliedes den zweiten Stromschwellwert (S2) wieder überschreitet oder die Stellgliedspannung (Up) den unteren Spannungsschwellwert (S3) wieder unterschreitet, und
- Öffnungsdauer T4* = t6 - t3 eines von dem Stellglied betätigten Ventils,
nach der Formel |T1 + T3* - T2* - T4*| ≤ X zueinander in Beziehung gesetzt werden, wobei X ein vorgegebener Grenzwert ist, und ein Fehler der Funktion des Stellgliedes diagnostiziert wird, wenn diese Formel nicht erfüllt wird, und daß die gemessenen Werte von Ladedauer (T2*)und Entladedauer (T3*) mit den entsprechenden, gesteuerten Größen (T2, T3) der Motorsteuerung verglichen werden, und
**daß** ein Fehler der Funktion des Stellgliedes auch diagnostiziert wird, wenn die gemessenen Größen um mehr als einen vorgegebebeb Betrag von den gesteuerten Größen abweichen.

3. Verfahren nach Anspruch 1 oder 2, **dadurch gekennzeichnet, daß** bei einem an einem Stellglied mehrmals auftretenden Fehler dieses Stellglied abgeschaltet wird.

4. Verfahren nach einem der vorhergehenden Ansprüche, **dadurch gekennzeichnet, daß** bei einem an einem Stellglied auftretenden Fehler ein Eintrag in ein Fehlerprotokoll erfolgt.

5. Verfahren nach Anspruch 3, **dadurch gekennzeichnet, daß** beim Abschalten eines Stellgliedes eine Warnlampe eingeschaltet wird.

## Claims

1. Method for testing a capacitive actuating element, particularly one for operating a fuel injection valve in an internal combustion engine, which is controlled by means of a control signal (st), from an engine controller, for correct operation,
**characterized**
**in that** the controlled variables
- duration T1 of the control signal (st), from its start (t1) to its end (t4),
- actuating element's charging period T2, which extends from the start (t1) of the control signal (st) to a time t3 at which the actuating element's charging current (+Ip) falls below a first current threshold value (S1) or the charging voltage (Up) exceeds an upper voltage threshold value (S4), and
- actuating element's discharging period T3, which extends from the end (t4) of the control signal (st) up to a time t6 at which the actuating element's discharge current (-Ip) exceeds a second current threshold value (S2) or the actuating element voltage (Up) falls below a lower voltage threshold value (S3),
and also the measured variable
- open period T4* = t6 - t3 for a valve operated by the actuating element
are related to one another in accordance with the formula |T1 + T3 - T2 - T4*| ≤ X, where X is a prescribed limit value, and a fault in the operation of the actuating element is diagnosed if this formula is not satisfied, and where the charging period (T2) and discharging period (T3) used are stored values prescribed by the engine controller.

2. Method for testing a capacitive actuating element, particularly one for operating a fuel injection valve in an internal combustion engine, which is controlled by means of a control signal (st), from an engine controller, for correct operation,
**characterized**
**in that** the controlled variable
- duration T1 of the control signal (st) from its start (t1) to its end (t4),
and also the measured variables
- actuating element's charging period T2*, which starts at a time (t2) when the actuating element's charging current (+Ip) exceeds a first current threshold value (S1) or the actuating element voltage (Up) exceeds a lower voltage threshold value (S3), and ends at a time (t3) at which the actuating element's charging current (+Ip) falls below the first current threshold value (S1) again or the charging voltage (Up) exceeds an upper voltage threshold value (S4),
- actuating element's discharging period T3*, which starts at a time (t5) when the actuating element's discharge current (-Ip) falls below the second current threshold value (S2) or the actuating element voltage (Up) falls below the upper voltage threshold value (S4), and ends at a time t6 at which the actuating element's discharge current (-Ip) exceeds the second current threshold value (S2) again or the actuating element voltage (Up) falls below the lower voltage threshold value (S3) again, and
- open period T4* = t6 - t3 for a valve operated by the actuating element,
are related to one another in accordance with the formula |T1 + T3* - T2* - T4*| ≤ X, where X is a prescribed limit value, and a fault in the operation of the actuating element is diagnosed if this formula is not satisfied, and in that the measured values for charging period (T2*) and discharging period (T3*) are compared with the corresponding, controlled variables (T2, T3) from the engine controller, and
**in that** a fault in the operation of the actuating element is also diagnosed if the measured variables differ from the controlled variables by more than a prescribed magnitude.

3. Method according to Claim 1 or 2, **characterized in that** a fault occurring repeatedly on an actuating element results in this actuating element being turned off.

4. Method according to one of the preceding claims, **characterized in that** a fault occurring on an actuating element results in an entry being made in a fault log.

5. Method according to Claim 3, **characterized**
**in that** a warning lamp is turned on when an actuating element is turned off.

## Revendications

1. Procédé de contrôle du bon fonctionnement d'un organe de réglage capacitif, en particulier destiné à l'actionnement d'un injecteur de carburant d'un moteur à combustion interne, qui est commandé au moyen d'un signal de commande (st) d'une commande de moteur,
**caractérisé en ce qu'**on établit les relations liant entre elles
les grandeurs commandées
- durée T1 du signal de commande (st) depuis son début (t1) jusqu'à sa fin (t4)
- la durée de charge T2 de l'organe de réglage, qui s'étend du début (t1) du signal de commande (st) jusqu'à un instant t3 où le courant de charge (+Ip) de l'organe de réglage devient inférieur à un premier seuil de courant (S1) ou bien où la tension de charge (Up) devient supérieure à un seuil de tension supérieur (S4), et
- la durée de décharge T3 de l'organe de réglage, qui s'étend de la fin (t4) du signal de commande (st) jusqu'à un instant t6 où le courant de décharge (-Ip) de l'organe de réglage devient supérieur à un deuxième seuil (S2) ou bien où la tension de l'organe de réglage (Up) devient inférieure à un seuil de tension inférieur (S3),
ainsi que la grandeur mesurée
- durée d'ouverture T4* = t6 - t3 d'un injecteur commandé par l'organe de réglage, selon la formule |T1 + T3 - T2 - T4*|≤ X, où X est
une valeur limite prédéterminée, et un défaut du fonctionnement de l'organe de réglage est diagnostiqué lorsque cette formule n'est pas vérifiée et on prend comme durée de charge (T2) et comme durée de décharge (T3) des valeurs prédéterminées par la commande du moteur et enregistrées.

2. Procédé de contrôle du bon fonctionnement d'un organe de réglage capacitif, en particulier pour l'actionnement d'un injecteur de carburant d'un moteur à combustion interne, qui est commandé au moyen d'un signal de commande (st) d'une commande de moteur,
**caractérisé en ce qu'**on établit la relation liant la grandeur commandée
- durée T1 du signal de commande (st) depuis son début (t1) jusqu'à sa fin (t4), ainsi que les grandeurs mesurées
- durée de charge T2* de l'organe de réglage, qui commence à un instant (t2) où le courant de charge (+Ip) de l'organe de réglage devient supérieur à un premier seuil de courant (S1) ou bien où la tension de l'organe de réglage (Up) devient supérieur à un seuil de tension inférieur (S3), et se termine à un instant (t3) où le courant de charge (+Ip) de l'organe de réglage devient de nouveau inférieur au premier seuil (S1) ou bien où la tension de charge (Up) devient supérieure à un seuil de tension supérieur (S4),
- durée de décharge T3* de l'organe de réglage, qui commence à un instant (t5) où le courant de décharge (-Ip) de l'organe de réglage devient inférieur au deuxième seuil de courant (S2) ou bien où la tension de l'organe de réglage (Up) devient inférieure au seuil de tension supérieur (S4), et se termine à un instant t6 où le courant de décharge (-Ip) de l'organe de réglage devient de nouveau supérieur au deuxième seuil (S2), ou bien où la tension de l'organe de réglage (Up) devient de nouveau inférieure au seuil de tension inférieur (S3), et
- durée d'ouverture T4* = t6 - t3 d'un injecteur actionné par l'organe de réglage, selon la formule |T1 + T3* - T2* - T4*|≤ X, où X est
une valeur limite prédéterminée, et un défaut du fonctionnement de l'organe de réglage est diagnostiqué lorsque cette formule n'est pas vérifiée et les valeurs mesurées de la durée de charge (T2*) et de la durée de décharge (T3*) sont comparées à des valeurs correspondantes, commandées (T2, T3) de la commande du moteur, et
un défaut du fonctionnement de l'organe de réglage est aussi diagnostiqué lorsque les grandeurs mesurées s'écartent des grandeurs commandées de plus d'une quantité prédéterminée.

3. Procédé selon la revendication 1 ou 2, **caractérisé en ce que**, si un défaut se manifeste plusieurs fois sur un organe de réglage, cet organe de réglage est déconnecté.

4. Procédé selon une des revendications précédentes, **caractérisé en ce que**, lorsqu'un défaut se manifeste sur un organe de réglage, il se produit une inscription dans un compte-rendu de défauts.

5. Procédé selon la revendication 3, **caractérisé en ce que**, lors de la déconnexion d'un organe de réglage, une lampe témoin s'allume.
